# EUROPÄISCHE PATENTSCHRIFT

(11) **EP 1 775 387 B1**
(45) Veröffentlichungstag und Bekanntmachung des Hinweises auf die Patenterteilung: **07.12.2016**
(21) Anmeldenummer: 05022392.4
(22) Anmeldetag: 13.10.2005
(51) Int. Cl.: E01H 10/00

(54) **Winterdienststreuvorrichtung**
Road spreading vehicle for winter service
Véhicule d'épandage pour service d'hiver

(43) Veröffentlichungstag der Anmeldung: 18.04.2007
(73) Patentinhaber: Küpper-Weisser GmbH, 78199 Bräunlingen (DE)
(72) Erfinder: Seidl, Richard-Peter, 78166 Donaueschingen (DE); Dankwart, Reinhold Otto, 78166 Donaueschingen (DE); Welte, Anton, 78183 Hausen vor Wald (DE); Schmidt, Karl-Rudolf, 78199 Bräunlingen (DE)
(74) Vertreter: Klunker . Schmitt-Nilson . Hirsch

(56) Entgegenhaltungen:
- EP-A- 1 433 902
- EP-A- 1 491 686
- DE-A1- 3 235 046
- DE-B- 1 299 013

## Beschreibung

Die vorliegende Erfindung bertrifft eine Winterdienststreuvorrichtung, wie sie in Winterdienststreufahrzeugen zum Ausstreuen von mit Sole angefeuchtetem Streusalz Verwendung finden.

Solche Streuvorrichtungen umfassen einen Streuteller, der um eine in der Regel vertikal ausgerichtete Drehachse drehbar ist, sowie eine Gleitfläche, die in der Regel als Fallrohr aber auch als Rutsche ausgebildet sein kann und über die das Streusalz dem Streuteller aus einem Streusalzvorratsbehälter zugeleitet wird. Aufgrund der Drehung des Streutellers wird das Streusalz im wesentlichen in horizontaler Richtung von dem Streuteller abgeschleudert und auf diese Weise auf der zu bestreuenden Fahrbahnfläche verteilt.

Das Streusalz wird üblicherweise angefeuchtet, wenn es ausgestreut wird. Man geht davon aus, dass mit angefeuchtetem Streusalz die Tauwirkung des Salzes schneller einsetzt und die Flugeigenschaften des Streusalzes positiv beeinflusst werden. Jedoch kann eine Anfeuchtung des Streusalzes lange vor dem Ausstreuen zum Verklumpen des Streusalzes noch im Vorratsbehälter führen, wodurch das Ausstreuen wesentlich erschwert würde. Die Anfeuchtung erfolgt daher im wesentlichen erst im Moment des Streuvorganges. Zu diesem Zweck werden das Streusalz und die zum Anfeuchten des Streusalzes verwendete Sole in getrennten Behältern auf einem Winterdienstfahrzeug mitgeführt und erst zum Zeitpunkt des tatsächlichen Ausstreuens miteinander vermengt, indem die beiden Komponenten dem rotierenden Streuteller gezielt in einem eng begrenzten Bereich getrennt zugeführt werden.

In der DE 3 937 675 C2 sind verschiedene Varianten angegeben, wie die Zuleitungen von Streustoff und Sole zum Streuteller zueinander ausgerichtet werden können, um eine möglichst ideale Vermischung zu erreichen. Durch besondere Ausgestaltung der Streutellerwurfschaufeln soll dabei eine gleichmäßige und intensive Durchfeuchtung des Streusalzes auf dem Streuteller erzielt werden.

In der DE 10 007 926 erfolgt die Solezufuhr mit einem Überlaufbehälter an zentraler Stelle des Streutellers, während das Streusalz gegen ein Prallblech geleitet wird, von dem es mit einer radialen Komponente auf den Streuteller trifft. Die Vermischung von Salz und Sole findet auf dem Streuteller statt.

Ausgehend von diesem Stand der Technik wird in der DE 10 255 101 A1 vorgeschlagen, zur besseren Anfeuchtung des auszustreuenden Streusalzes eine Ringdüse am oberen Ende des zum Streuteller führenden Fallrohrs anzuordnen, wobei die Ringdüse gleichmäßig um ihren Umfang verteilte Öffnungen besitzt, durch welche der durch einen zentralen Durchgang der Ringdüse hindurch tretende Streustoff von außen mit Sole durchfeuchtet wird, indem er von mehreren Seiten gleichzeitig mit Sole bespritzt wird.

Die Ringdüse ist konstruktiv vergleichsweise aufwendig und funktioniert in schnellen Kurvenfahrten nicht immer einwandfrei. Denn in Kurvenfahrten neigt sich der Solespiegel in einer die Ringdüse umgebenden Kammer bisweilen so stark, dass nicht mehr alle um den Umfang des Fallrohrs verteilten Öffnungen der Ringdüse mit Sole versorgt werden.

In der DE 1 299 013 B erfolgt die Befeuchtung des Streusalzes mit Wasserdampf, anstatt mit Flüssigkeit, um das Ausbringen einer großen Feuchtigkeitsmenge zu verhindern. Der in einem beheizten Dampferzeuger erzeugte Wasserdampf wird über eine Leitung einer Düse zugeführt. Über diese Düse wird der Dampf in das Salz eingeblasen. Je nach Ausführung der Erfindung befindet sich diese Düse in der Nähe der Austrittsöffnung des Streugutbehälters bevor das Salz eine Ablaufrutsche erreicht oder in einer separaten Kammer um Dampfeintritt in den Streugutbehälter zu verringern. Dabei befindet sich das Salz jeweils noch in einer Transportvorrichtung wie z.B. einer Schnecke, die das Salz aus dem Behälter transportiert. Der Wasserdampf kann auch in den bereits rieselnden Salzstrom im Gegenstrom oder mittels mehrerer Düsen in Vorsprüngen in der Gleitfläche der Ablaufrutsche in das Salz eingeblasen werden. Durch den Wasserdampf wird das Salz gleichzeitig erwärmt, was die Auftauwirkung verstärkt.

Die EP 1 491 686 A2 beschreibt ein Streugerät für den Winterdienst zum Ausbringen von Streustoff. Dieser wird mittels einer Fördereinrichtung aus einem Vorratsbehälter in eine darunter liegenden Schüttrinne befördert. Über diese gelangt der Streustoff in eine motorisch angetriebene Misch- und Homogenisierungschnecke, die sich im untersten Teil der Zuführeinrichtung befindet. Zum Befeuchten des Streustoffes wird dieser Schnecke eine Flüssigkeit zugeführt. Der Streustoff und die Flüssigkeit werden durch die Schnecke vermengt und transportiert, was eine homogene Befeuchtung des Streustoffes bewirkt. Der befeuchtete Streustoff fällt anschließend direkt auf den Streuteller.

Aufgabe der vorliegenden Erfindung ist es daher, eine konstruktiv einfache und zuverlässige Lösung anzugeben, um zu erreichen, dass das vom Streuteller abgeworfene Streusalz möglichst gleichmäßig mit Sole vermischt ist.

Diese Aufgabe wird durch eine Winterdienststreuvorrichtung mit den Merkmalen des unabhängigen Anspruchs 1 gelöst. In davon abhängigen Ansprüchen sind vorteilhafte Weiterbildungen und Ausgestaltungen der Erfindung angegeben.

Dementsprechend ist am oberen Ende der durch das Fallrohr oder die Rutsche gebildeten Gleitfläche zusätzlich zu einer Streustoffzuführeinrichtung zum Zuführen von Streustoff desweiteren eine Flüssigkeitszuleitung derart vorgesehen, dass mit ihr bei senkrecht ausgerichteter Drehachse des Streutellers ein Flüssigkeitsfilm auf der geneigten Gleitfläche erzeugbar ist. Die Solezufuhr erfolgt dabei anders als bei der Ringdüse vorzugsweise direkt auf die untere Wand des geneigten Fallrohres bzw. der geneigten Rutsche, so dass sich der Flüssigkeitsfilm auf der Gleitfläche ausbilden kann. Die Zuführung des Streusalzes zur Gleitfläche erfolgt erfindungsgemäß an einer Stelle, an der sich der Solefilm bereits ausgebildet hat. Insbesondere ist es vorteilhaft, wenn die Flüssigkeitszuleitung und die Streustoffzuführeinrichtung derart angeordnet sind, dass ein durch die Streustoffzuführeinrichtung schwerkraftbedingt zugeführter Streustoffstrom auf den auf der Gleitfläche erzeugten Flüssigkeitsfilm trifft. Der Streustoff fällt somit auf den Film, wird von diesem mitgerissen und dabei durchfeuchtet.

Auf eine Ringkammer um das Fallrohr herum kann dann verzichtet werden, so dass ein Aussetzen der Solezufuhr in Kurvenfahrten ausgeschlossen werden kann. Darüber hinaus wird durch die Solefilmbildung ein Spritzen der Sole innerhalb des Fallrohrs nahezu vollständig eliminiert, wodurch weniger Salz innerhalb des Fallrohres anbackt, etwa an einer die Streustoffzuführung regulierenden Stauklappe. Somit wird nicht nur konstruktiv eine Vereinfachung erzielt und die Zuverlässigkeit der Streuvorrichtung erhöht, sondern auch die Wartungsintervalle können verlängert werden.

Die Ausbildung des Flüssigkeitsfilms auf der Gleitfläche des Fallrohrs ist von der Fliehkraf t, wie sie bei Kurvenfahrten auf die Sole einwirkt, unbeeinflusst. Insbesondere wirkt sich die Fliehkraft auf den Flüssigkeitsfilm und das zugeführte Salz in gleicher Weise aus, beide Komponenten werden also in dieselbe Richtung gedrängt, so dass die Durchmischung des Salzes mit der Sole beim Herabrutschen auf der Gleitfläche des Fallrohrs nicht wesentlich beeinträchtigt wird. Tatsächlich haben Versuche ergeben, dass auf diese Weise eine gute Vermischung von Salz und Sole erreichbar ist. Mittels nachfolgend erläuterter Maßnahmen kann diese Durchmischung noch zusätzlich verbessert werden.

Der Neigungswinkel der Gleitfläche zur Drehachse des Streutellers kann zwischen 5° und 40° liegen und liegt vorzugsweise zwischen 10° und 30°, insbesondere bevorzugt sind etwa 20°, um eine Durchmischung des Streustoffs mit der Sole bei gleichzeitigem Rutschen des Streustoffs über die Gleitfläche zu erreichen. Eine Neigung von etwa 20° scheint ein für die meisten Streustoffe geeigneter Neigungswinkel zu sein.

Je nach Fahrzeughöhe kann es sinnvoll sein, die Gleitfläche länger oder kürzer auszubilden. Die Länge der Gleitfläche kann daher zwischen 300 mm und 1500 mm liegen.

Zur Erzielung eines gleichmäßigen Flüssigkeitsfilms auf der Gleitfläche ist es vorteilhaft, wenn die Flüssigkeitszuleitung unmittelbar bei der Gleitfläche endet, um ein möglichst laminares Einleiten der Sole ohne viel Spritzen zu ermöglichen. Vorzugsweise ist die Flüssigkeitsleitung daher mit ihrem Zuleitungsende schräg auf die Gleitfläche gerichtet, so dass die aus dem Zuleitungsende austretende Sole nur geringfügig umgelenkt wird, wenn sie auf die Gleitfläche trifft.

Wenn das Zuleitungsende der Flüssigkeitsleitung beispielsweise im wesentlichen parallel zur Drehachse des Streutellers ausgerichtet ist, was aus konstruktiven Gründen praktisch sein kann, beträgt der Neigungswinkel zwischen der Gleitfläche des Fallrohrs bzw. der Rutsche und dem Zuleitungsende der Flüssigkeitszuleitung vorzugsweise maximal 40°. Denn die Gleitfläche ist zur Drehachse, wie erwähnt, vorzugsweise zwischen 5° und 40°, insbesondere zwischen 10° und 30° geneigt. Die Zuleitung erfolgt vorzugsweise unter einem Winkel zur Gleitfläche von 45° oder weniger, z.B. 20°.

Das Zuleitungsende der Flüssigkeitszuleitung kann einen relativ zur Zuleitungsrichtung zumindest teilweise schräg orientierten Austrittsquerschnitt besitzen. Dadurch lässt sich die Mittelachse des Zuleitungsendes näher an die Gleitfläche heranbringen, wodurch ein gleichmäßigerer Flüssigkeitsfilm auf der Gleitfläche erzeugbar ist. Der schräg orientierte Austrittsquerschnitt kann durch Anfasen des Zuleitungsendes in einem entsprechenden Winkel, beispielsweise die vorerwähnten 20°, erreicht werden, wobei sich die Fase nicht über den gesamten Durchmesser der Flüssigkeitszuleitung erstrecken sollte, da ein ausreichender Durchgang für die Solezuführung zwischen der Zuleitung und der Gleitfläche verbleiben muß. Dieser Durchtrittsquerschnitt kann zwischen 5 und 30 mm liegen, vorzugsweise zwischen 15 und 20 mm.

Die Streustoffzuführeinrichtung, mit der der Streustoff vorzugsweise, wie erwähnt, an einer Stelle unterhalb der Flüssigkeitszuleitung auf den Solefilm trifft, liegt vorzugsweise der Gleitfläche gegenüber. Etwaige Fliehkräfte wirken dann in gleicher Weise auf den Flüssigkeitsfilm wie auf den aus der Streustoffzuführeinrichtung herausströmenden Streustoff, so dass der Streustoff in jedem Falle auf den Flüssigkeitsfilm trifft.

Gemäß einer besonderen Ausgestaltung der Erfindung weist die Streustoffzuführeinrichtung einen Zuführrohr- oder -rutschenbogen auf, von dessen Ende der Streustoff schwerkraftbedingt auf die Gleitfläche fällt. Ein solcher Zuführbogen fokussiert die Streustoffströmung in Richtung auf den Flüssigkeitsfilm auf der Gleitfläche. Zu diesem Zweck verläuft der Zuführbogen vorzugsweise in einer Ebene parallel zu oder mit der Drehachse des Streutellers und besitzt des weiteren vorzugsweise einen sich in Richtung zur Gleitfläche verjüngenden Querschnitt.

Der Zuführbogen kann unmittelbar unterhalb einer Streustofffördereinrichtung enden, so dass ohne weitere Einrichtungen, außer beispielsweise einer - funktional der Streustofffördereinrichtung zuzuordnenden - Stauklappe zur Streustoffmengenregulierung, der Streustoff unmittelbar von der Streustofffördereinrichtung in den Zuführbogen fällt. Insbesondere ist das Streustoffeintrittsende des Zuführbogens derart steil bis senkrecht orientiert, dass von der Streustoffförderung geförderter Streustoff schwerkraftbedingt senkrecht in den Zuführbogen fällt.

Bei manchen Streustoffarten kann es sein, dass ein Teil des Streustoffs auf dem Flüssigkeitsfilm aufschwimmt. Um auch in solchen Fällen eine gleichmäßige Durchmischung des Streustoffs mit Sole zu erhalten, ist gemäß einer weiteren besonderen Ausgestaltung der Erfindung am unteren Ende der Gleitfläche ein Mundstück vorgesehen, welches relativ zur Drehachse des Streutellers in eine andere Richtung, vorzugsweise eine zur Gleitfläche entgegengesetzte Richtung, geneigt und derart angeordnet ist, dass über die Gleitfläche rutschender Streustoff von dem unteren Ende der Gleitfläche auf eine Innenfläche des Mundstücks trifft und von dort in die andere Richtung zu einem Austrittsende des Mundstücks umgeleitet wird. Von dem Austrittsende des Mundstücks fällt der mit Sole durchmischte Streustoff dann auf den Streuteller. Durch diese Richtungsumkehr werden Streustoff und Sole nochmals intensiv durchmischt, bevor sie gemeinsam auf den Streuteller gelangen.

Am Austrittsende des Mundstücks besitzt die Innenseite des Mundstücks vorzugsweise einen Neigungswinkel von 20° - 60°, besonders bevorzugt zwischen 30° und 45°, insbesondere etwa 35° - 40° relativ zur Drehachse des Streutellers. Dadurch rutscht die Streustoff-Sole-Mischung auf der Innenseite des Mundstücks und wird gebündelt, so dass eine gezielte Zuleitung dieser Mischung zum Streu teller möglich ist. Der flache Neigungswinkel des Mundstückaustrittsendes ist von besonderer Bedeutung bei Kurvenfahrten, denn während bei herkömmlichen Mundstücken, die in der Regel einen sehr steilen Neigungswinkel von z. B. 6° besitzen, der Streustoff während der Kurvenfahrt aufgrund der Fliehkraftwirkung innerhalb des Mundstücks radial nach außen gegen die Innenwand des Mundstücks gedrängt wird, ist dieser Fliehkrafteinfluß bei einem flachen Neigungswinkel des Mundstücks wesentlich geringer, weil der Streustoff schwerkraftbedingt entgegen der Fliehkraftwirkung in die Mitte des Mundstücks zurück rutscht, insbesondere wenn dieses in seiner bevorzugten Ausführungsform einen konkav gekrümmten Querschnitt besitzt. Somit ist eine vergleichsweise genaue Zuleitung der Streustoff-Sole-Mischung zum Streuteller auch bei Kurvenfahrten möglich.

Wenn der Streustoff nicht mittels des flach geneigten Mundstücks in die Mitte der Rutschstrecke zurückgeführt wird, so hat dies bei Kurvenfahrten zwei Konsequenzen, die sich beide auf das auf der Fahrbahn einstellende Streubild auswirken. Einerseits wird der Streustoff in einem senkrechten Mundstück in der genannten Weise radial nach außen gedrängt und dadurch an einer anderen Stelle auf den Streuteller auftreffen als bei Geradeausfahrten. Andererseits rutscht der Streustoff die Gleitfläche als relativ breites Streugutband herunter und ist bei Geradeausfahrten in der Regel tangential zur Drehachse des Streutellers orientiert. Wenn das Streugutband nun bei Kurvenfahrten radial nach außen gegen die Innenwand eines senkrechten Mundstücks gedrängt wird, ist das Streugutband entsprechend radial zur Drehachse des Streutellers ausgerichtet. Dies hat eine Streuwinkelverkleinerung des ausgestreuten Streuguts zur Folge, also ein schmaleres Streubild. Bei einem in Draufsicht betrachtet in Uhrzeigersinn drehenden Streuteller hat dies bei Linkskurvenfahrten insgesamt eine Verlagerung des Streubilds nach links zur Folge, wobei aufgrund der Streuwinkelverkleinerung der rechte Teil des Streubildes fehlt und der übrige Teil des Streubildes dichter ist als geräteseitig eingestellt. Bei Rechtskurvenfahrten dagegen verschiebt sich das Streubild nach rechts, wobei auch hier der rechte Teil des Streubildes aufgrund der Streuwinkelverkleinerung fehlt. Bei Rechtskurvenfahrten wird daher nach wie vor in etwa rechtsbündig gestreut, wenn auch mit einer etwas höheren Streudichte, jedoch reicht das Streubild nicht so weit nach links, wie dies geräteseitig eingestellt ist. Daher ist die Maßnahme von Bedeutung, das die Gleitfläche herabrutschende Streugutband auch bei Kurvenfahrten in einer mittigen Lage zu halten. Dazu dient das flach geneigte Mundstück.

Die Auftreffstelle der von der Gleitfläche auf die Innenfläche des Mundstücks fallenden Streustoff-Sole-Mischung liegt vorzugsweise mindestens 200 mm von dem Austrittsende des Mundstücks, insbesondere mindestens 230 mm davon, entfernt, um die gewünschte Bündelung und Restdurchmischung zu erzielen. D. h., die gedachte Verlängerung der Gleitfläche schneidet die Innenfläche des Mundstücks in einer Entfernung von mindestens 200 mm bzw. 230 mm vom Austrittsende des Mundstücks.

Die Bündelung und exakte Streustoff-Sole-Zuführung zum Streuteller kann weiter optimiert werden, wenn sich zumindest über eine gewisse Strecke der Querschnitt des Mundstücks in Richtung zum Austrittsende des Mundstücks konisch verjüngt. Aber auch mit konstantem Querschnittsverlauf lassen sich gute Ergebnisse erzielen.

In einer besonders bevorzugten Ausgestaltung der Erfindung verläuft die Innenfläche des Mundstücks bogenförmig in einem zur Streustoffrutschrichtung parallelen Querschnitt des Mundstücks, also in einem Querschnitt, der mit der Drehachse zusammenfällt oder parallel dazu liegt.

Vom Austrittsende des Mundstücks fallender Streustoff trifft dann beispielsweise auf eine zentral am Drehteller vorgesehene Kegeloberfläche, wie dies allgemein bekannt ist. Dabei ist das Austrittsende des Mundstücks vorzugsweise derart orientiert, dass sie von einem zentralen Bereich um die Drehachse des Streutellers weg weist. Der Streustoff wird dem Streuteller somit in Abwurfrichtung zugeführt. Dabei ist das Austrittsende des Mundstücks vorzugsweise relativ zur Drehachse radial nach außen gerichtet.

Um zu erreichen, dass trotz des in Abwurfrichtung auf den Streuteller gerichteten Mundstücks der Streustoff von der zentral am Streuteller vorgesehenen Kegeloberfläche erfasst wird, ist die Innenfläche am Austrittsende des Mundstücks bei senkrecht angeordneter Drehachse stärker zur Horizontalen geneigt als die Kegeloberfläche des Streutellers. Es ist aber auch möglich, das Mundstück so auszurichten, dass eine Kollision der Streustoff-Sole-Mischung mit der Kegeloberfläche unterbleibt. In diesem Falle kann auf die Kegeloberfläche gegebenenfalls ganz verzichtet werden.

Da bei einer Streustoffzuführung in Abwurfrichtung des Streutellers das Mundstück im Bereich der Drehachse des Streutellers liegt, wird der Drehantrieb für den Drehteller vorzugsweise mittels eines zur Drehachse versetzten Motors realisiert, der mit der Drehachse über ein Getriebe gekoppelt ist.

Nachfolgend wird die Erfindung beispielhaft anhand der einzigen Figur 1 erläutert.

Figur 1 zeigt eine erfindungsgemäße Winterdienststreuvorrichtung zum Ausstreuen einer Streusalz-Sole-Mischung. Die Vorrichtung kann fester Bestandteil eines Winterdienstfahrzeugs sein oder einen Bestandteil eines entsprechenden Winterdienststreuaufsatzes für LKW-Ladeflächen bilden. In jedem Falle wird Streustoff S aus einem nicht dargestellten Streustoffreservoir mittels einer geeigneten Fördereinrichtung, beispielsweise einem Förderband oder einer Förderschnecke, durch einen Zuführkanal 1 dem oberen Ende einer Fallrohranordnung 2, 3, 4 zugeleitet. Am unteren Ende der Fallrohranordnung, die auch als Rutschenanordnung ausgebildet sein kann, tritt der Streustoff aus und fällt auf einen Streustoffverteiler in Gestalt eines um eine Drehachse 5 rotierenden Streutellers 6, von dem der Streustoff S durch Fliehkraftwirkung etwa in horizontaler Richtung abgeworfen wird. Das mittlere Fallrohr 3 der Fallrohranordnung 2, 3, 4 kann teleskopartig ausgebildet sein, um die Vorrichtung an unterschiedliche Streufahrzeuge anpassen zu können. Die Länge dieses Fallrohres 3 sollte zwischen 300 mm und 1500 mm, um eine ausreichend lange Gleitfläche für den Streustoff S und die mit dem Streustoff S zu vermengende Flüssigkeit F bzw. Sole, wie nachfolgend noch erläutert wird, zur Verfügung zu stellen.

Die Neigung des mittleren Fallrohrs 3 kann stärker oder geringer sein, als es in der Figur 1 dargestellt ist. Ein Neigungswinkel relativ zur Drehachse 5 des Streutellers 6 sollte zwischen 5° und 40° liegen, vorzugsweise zwischen 10° und 30°, insbesondere bevorzugt etwa bei 20°. Der Neigungswinkel beeinflusst die Verweilzeit des Streustoffs S auf der Gleitfläche 7 des Fallrohrs 3 und damit die für die Vermischung des Streustoffs S mit der Sole F zur Verfügung stehende Zeitspanne.

Die Zufuhr der Sole F erfolgt an einem oberen Ende des Fallrohrs 3 unmittelbar auf die Gleitfläche 7 derart, dass sich auf der Gleitfläche 7 ein Flüssigkeitsfilm ausbildet, dass die Sole F also laminar die Gleitfläche 7 hinabströmt. Dazu dient eine rohrförmige Flüssigkeitszuleitung 8, dessen Zuleitungsende 9 unmittelbar bei der Gleitfläche endet. Das Zuleitungsende 9 der Flüssigkeitsleitung 8 ist schräg auf die Gleitfläche 7 gerichtet. Im dargestellten Ausführungsbeispiel liegt diese Zuleitungsrichtung in etwa parallel zur Drehachse 5 des Streutellers 6.

Um möglichst von vornherein eine laminare Strömung der Sole F auf der Gleitfläche 7 zu erreichen, ist das Zuleitungsende 9 der Flüssigkeitsleitung 8 an der der Gleitfläche 7 zugewandten Seite zum Teil abgeschrägt. Dadurch kommt die Sole mit der Gleitfläche 7 bereits zu einem Zeitpunkt in Berührung, in welchem sie noch in der Flüssigkeitszuleitung geführt wird, wodurch das Ausbilden einer laminaren Strömung gefördert wird. Der verbleibende Druchtrittsquerschnitt für die Sole F zwischen der Gleitfläche 7 und der Zuleitung 8 beträgt dann etwa 15 - 20 mm, vorzugsweise zumindest zwischen 5 und 30 mm.

Die Fördermengen des Streusalzes S und der Sole F werden automatisch ermittelt und eingestellt und hängen ab von der Fahrgeschwindigkeit des Streufahrzeugs, der über die Streutellerdrehzahl eingestellten Streubreite und der gewünschten Streudichte. Die Flüssigkeitszuleitung 8 ist dementsprechend über eine Pumpe P mit einem Solereservoir R verbunden, aus dem heraus die Sole F ins Fallrohr 3 gepumpt wird.

Die Fallrohranordnung 2, 3, 4 weist zusätzlich zu dem Fallrohr 3 am oberen Ende des Fallrohrs 3 einen Fallrohrbogen 2 und am unteren Ende des Fallrohrs 3 ein Mundstück 4 auf, von denen das eine und/oder andere gegebenenfalls entfallen können, die aber einzeln und in Kombination eine gleichmäßige Durchmischung des Streustoffs S mit der Sole F fördern.

Die Grundfunktion des Fallrohrbogens 2 besteht darin, den Streustoff S an einer definierten Stelle auf die Gleitfläche 7 zuleiten, die unterhalb des Zuleitungsendes 9 der Flüssigkeitszuleitung 8 liegt, vorzugsweise an einer Stelle, an der sich bereits ein laminarer Flüssigkeitsfilm auf der Gleitfläche 7 ausgebildet hat. Insbesondere liegt die Austrittsöffnung 2a des Fallrohrbogens 2 insgesamt unterhalb des Zuleitungsendes 9, so dass kein oder möglichst wenig Sole in den Fallrohrbogen 2 hineinspritzen und dort zum Anbacken des Streustoffs S führen kann.

Eine speziellere Funktion des Fallrohrbogens besteht darin sicherzustellen, dass auch bei Verdrehen der gesamten Fallrohranordnung 2, 3, 4 (einschließlich Streuteller 6) mittels einer Schwenkmechanik um die Drehachse 5 des Streutellers 6 relativ zum ortsfesten Zuführkanal 1 der Streustoff S immer an derselben Stelle auf die Gleitfläche 7 des Fallrohrs 3 auftrifft. Dies wäre nicht der Fall, wenn der Streustoff unmittelbar aus dem Zuführkanal 1 in das Fallrohr 3 hineinfallen würde.

Dementsprechend ist die Austrittsöffnung 2a des Fallrohrbogens 2 gegenüberliegend zur Gleitfläche 7 angeordnet. Der Fallrohrbogen 2 liegt in einer Ebene parallel zur oder vorzugsweise mit der Drehachse 5 des Streutellers 6 und endet mit seinem oberen Ende unterhalb des Zuführkanals 1 derart, dass der geförderte Streustoff S schwerkraftbedingt senkrecht in den Fallrohrbogen 2 hineinfällt.

Darüber hinaus verjüngt sich der Fallrohrbogen 2 konisch in Richtung zu seinem Austrittsende 2a, d. h. sein Durchmesser nimmt entsprechend ab und die Krümmung der den Streustoff S führenden Wandung des Fallrohrbogens 2 nimmt entsprechend zu. Dadurch wird der Streustoff S gebündelt und trifft an definierter Stelle auf die Gleitfläche 7 des Fallrohrs 3 auf.

Insgesamt wird also erreicht, dass in jeder Situation, insbesondere auch bei Kurvenfahrten, eine gleichmäßige Vermischung von Streustoff S und Sole F im Fallrohr 3 erfolgen kann.

Durch das Mundstück 4 am unteren Ende des Fallrohrs 3 wird die Streustoff-Sole-Mischung nochmals umgelenkt, hier insbesondere in eine zur Fallrohrrichtung entgegengesetzte Richtung. Dementsprechend verläuft das Mundstück 4 wie schon der Fallrohrbogen 2 in einer Ebene parallel zur oder vorzugsweise mit der Drehachse 5 des Streutellers 6. Das Mundstück 4 kann als integraler Bestandteil des Fallrohrs 3 (oder Rutsche) ausgebildet sein, ist aber vorzugsweise als separates Teil ausgeführt, welches in seiner Neigung insbesondere einstellbar sein kann.

Die Streustoff-Sole-Mischung trifft auf einer Innenfläche 4a des Mundstücks 4 an einer Stelle 4b auf, die in einem Abstand von mindestens 200 mm, vorzugsweise mehr als 230 mm vom Austrittsende 4c des Mundstücks 4 entfernt liegt. Diese Strecke ermöglicht es der Streustoff-Sole-Mischung nochmals, nachdem es beim Aufprall an der Stelle 4b durcheinander gewirbelt wurde, sich weiter zu durchmischen und insbesondere zentral zu bündeln, bevor es vom Austrittsende 4c auf den Streuteller 6 fällt.

Die Innenfläche 4a des Mundstücks 4 hat daher am Austrittsende 4c einen Neigungswinkel zwischen 20° und 60°, vorzugsweise 30° - 45 °, insbesondere etwa 35° - 40° relativ zur Drehachse 5.

Auch die Innenfläche 4a des Mundstücks 4 ist bogenförmig ausgebildet und verjüngt sich bei diesem Ausführungsbeispiel konisch in Richtung zu seinem Austrittsende 4c. Wie schon beim Fallrohrbogen 2 dient diese konische Verjüngung zur Bündelung der Streustoff-Sole-Mischung. Ein konstanter Querschnittsverlauf ist aber ebenfalls möglich.

Herkömmliche Streuteller 6 weisen eine zentrale, üblicherweise mit tiefen Kerben versehene Kegelfläche 11 auf, auf die der Streustoff bzw. die Streustoff-Sole-Mischung geleitet wird. Bei dem dargestellten Ausführungsbeispiel ist die Neigung der Innenfläche 4a des Mundstücks 4 am Austrittsende 4c relativ zur Drehachse 5 des Streutellers 6 im Vergleich zur Neigung der Kegelfläche 11 so gewählt, dass die aus dem Mundstück 4 austretende Streustoff-Sole-Mischung von der Kegelfläche 11 erfasst wird, obwohl das Austrittsende 4c des Mundstücks 4 von der Drehachse 5 weg weist. Auf die Kegelfläche 11 kann im Rahmen der Erfindung aber auch verzichtet werden, da die Kegelfläche im wesentlichen nur die Funktion hat, bei einer Zuführung des Streustoffs von radial außen den Streustoff von dem zentralen Bereich des Streutellers entfernt zu halten. Bei einer Streustoffzuführung von radial innen kann es dagegen zweckmäßig sein, die Streustoff-Sole-Mischung mittels des Mundstücks 4 den Wurfschaufeln 12 des Streutellers 6 ohne Zwischenwirkung der Kegelfläche 11 unmittelbar in Abwurfrichtung zuzuführen, da auf diese Weise eine exaktere Zuführung möglich ist, als wenn die Streustoff-Sole-Mischung von der Kegelfläche 11 unkontrolliert durchgemengt wird.

Der Antrieb A für den Streuteller 6 ist relativ zur Drehachse 5 des Streutellers 6 seitlich versetzt und über ein Getriebe 13, das im dargestellten Ausführungsbeispiel ein Riemen- oder Kettenzug ist aber auch z. B. ein Zahnradgetriebe oder anderes Getriebe sein kann, mit dem Streuteller 6 in antreibender Weise gekoppelt.

## Patentansprüche

1. Winterdienststreuvorrichtung, umfassend
- einen um eine Drehachse (5) drehbaren Streuteller (6),
- eine relativ zur Drehachse (5) geneigte Gleitfläche (7) für Streustoff (S), welche als Rutsche oder geneigtes Fallrohr ausgebildet ist und bei senkrecht ausgerichteter Drehachse (5) ein dem Streuteller (6) zugewandtes unteres Ende und ein vom Streuteller (6) entferntes oberes Ende besitzt,
- eine Streustoffzuführeinrichtung (1, 2) am oberen Ende der Gleitfläche (7) zum Zuführen von Streustoff (S) zu der Gleitfläche (7), und
- eine Flüssigkeitszuleitung (8) zum Zuführen von Sole am oberen Ende der Gleitfläche (7), wobei die Flüssigkeitszuleitung (8) derart angeordnet ist, dass mit ihr bei senkrecht ausgerichteter Drehachse (5) des Streutellers (6) ein Flüssigkeitsfilm auf der geneigten Gleitfläche (7) erzeugbar ist.
**dadurch gekennzeichnet, dass** die Drehachse (5) des Streutellers (6), die Flüssigkeitszuleitung (8) und die Streustoffzuführeinrichtung (2) derart zueinander angeordnet sind, dass bei senkrecht ausgerichteter Drehachse (5) des Streutellers (6) ein von der Streustoffzuführeinrichtung (2) schwerkraftbedingt zugeführter Streustoffstrom auf den mittels der Flüssigkeitszuleitung (8) auf der Gleitfläche (7) erzeugbaren Flüssigkeitsfilm trifft.

2. Vorrichtung nach Anspruch 1, **dadurch gekennzeichnet, dass** die Gleitfläche (7) einen Neigungswinkel relativ zur Drehachse (5) des Streu tellers (6) zwischen 5° und 40°, vorzugsweise zwischen 10° und 30° und insbesondere bevorzugt von etwa 20° besitzt.

3. Vorrichtung nach Anspruch 1 oder 2, **dadurch gekennzeichnet, dass** die Gleitfläche (7) zwischen 300 mm und 1500 mm lang ist.

4. Vorrichtung nach einem der Ansprüche 1 bis 3, **dadurch gekennzeichnet, dass** die Flüssigkeitszuleitung (8) unmittelbar bei der Gleitfläche (7) endet.

5. Vorrichtung nach Anspruch 4, **dadurch gekennzeichnet, dass** die Flüssigkeitszuleitung (8) mit einem Zuleitungsende (9) schräg auf die Gleitfläche (7) gerichtet ist, vorzugsweise mit einem Winkel zur Gleitfläche von 45° oder weniger.

6. Vorrichtung nach Anspruch 5, **dadurch gekennzeichnet, dass** die Flüssigkeitszuleitung (8) am Zuleitungsende (9) einen zumindest teilweise schräg zur Leitungsrichtung orientierten Austrittsquerschnitt besitzt.

7. Vorrichtung nach Anspruch 5 oder 6, **dadurch gekennzeichnet, dass** das Zuleitungsendes (9) im wesentlichen parallel zur Drehachse (5) des Streutellers (6) gerichtet ist.

8. Vorrichtung nach einem der Ansprüche 1 bis 7, **dadurch gekennzeichnet, dass** die Streustoffzuführeinrichtung (2) eine der Gleitfläche (7) gegenüber liegende Streustoffaustrittsöffnung (2a) besitzt.

9. Vorrichtung nach einem der Ansprüche 1 bis 8, **gekennzeichnet durch eine** Pumpe (P) in der Flü.ssigkeitszuleitung (8).

10. Vorrichtung nach einem der Ansprüche 1 bis 9, **dadurch gekennzeichnet, dass** die Streustoffzuführeinrichtung einen Zuführrohr- oder -rutschenbogen (2) aufweist, von dem der Streustoff (S) schwerkraftbedingt auf die Gleitfläche (7) fallen kann.

11. Vorrichtung nach Anspruch 10, **dadurch gekennzeichnet, dass** der Zuführbogen (2) in einer Ebene parallel zur oder mit der Drehachse (5) des Streutellers (6) liegt.

12. Vorrichtung nach Anspruch 10 oder 11, **gekennzeichnet durch** eine Streustofffördereinrichtung, wobei der Zuführbogen (2) unterhalb eines Zuführkanals (1) der Streüstofffördereinrichtung endet.

13. Vorrichtung nach Anspruch 12, **dadurch gekennzeichnet, dass** bei senkrecht ausgerichteter Drehachse (5) des Streutellers (6) von der Streustofffördereinrichtung geförderter Streustoff (S) schwerkraftbedingt aus dem Zuführkanal (1) in den Zuführbogen (2) fallen kann.

14. Vorrichtung nach einem der Ansprüche 10 bis 13, **dadurch gekennzeichnet, dass** der Zuführbogen einen sich in Richtung zur Gleitfläche (7) verjüngenden Querschnitt besitzt.

15. Vorrichtung nach einem der Ansprüche 1 bis 14, umfassend ein Mundstück (4) am unteren Ende der Gleitfläche (7), welches anders, vorzugsweise in einer relativ zur Drehachse (5) des Streutellers (6) entgegengesetzten Richtung, geneigt ist als die Gleitfläche (7) und derart angeordnet ist, dass bei senkrecht ausgerichteter Drehachse (5) über die Gleitfläche (7) rutschender Streustoff von dem unteren Ende der Gleitfläche (7) auf eine Innenfläche (4a) des Mundstücks (4) trifft und von dort in die andere Neigungsrichtung zu einem Austrittsende (4c) des Mundstücks (4) umgeleitet wird.

16. Vorrichtung nach Anspruch 15, **dadurch gekennzeichnet, dass** die Innenfläche (4a) des Mundstücks (4) einen konkav gekrümmten Querschnitt besitzt.

17. Vorrichtung nach Anspruch 15 oder 16, **dadurch gekennzeichnet, dass** die Innenfläche (4a) des Mundstücks (4) in einer Ebene parallel zu oder mit der Drehachse (5) des Streutellers (6) bogenförmig verläuft.

18. Vorrichtung nach einem der Ansprüche 15 bis 17, **dadurch gekennzeichnet, dass** der Schnittpunkt einer gedachten linearen Verlängerung der Gleitfläche (7) mit der Innenfläche (4a) des Mundstücks (4) an einer Stelle liegt, die vom Austrittsende (4c) des Mundstücks (4) mindestens 200 mm, vorzugsweise mindestens 230 mm, beabstandet ist.

19. Vorrichtung nach einem der Ansprüche 15 bis 18, **dadurch gekennzeichnet, dass** sich der Querschnitt der Innenfläche (4a) zumindest in einem Abschnitt des Mundstücks (4) zum Austrittsende (4c) des Mundstücks (4) hin konisch verjüngt.

20. Vorrichtung nach einem der Ansprüche 15 bis 19, **dadurch gekennzeichnet, dass** die Innenfläche (4a) des Mundstücks (4) am Austrittsende (4c) einen Neigungswinkel zwischen 20° - 60°, vorzugsweise 30° - 45°, insbesondere bevorzugt etwa 35° - 40°, relativ zur Drehachse (5) des Streutellers (6) besitzt.

21. Vorrichtung nach einem der Ansprüche 15 bis 20, **dadurch gekennzeichnet, dass** der Streuteller (6) einen zentralen Kegel aufweist und das Austrittsende (4c) des Mundstücks (4) relativ zur Kegeloberfläche (11) so angeordnet ist, dass bei senkrecht angeordneter Drehachse (5) des Streutellers (6) schwerkraftbedingt vom Austrittsende (4c) fallender Streustoff (S) auf die Kegeloberfläche (11) trifft.

22. Vorrichtung nach Anspruch 21, **dadurch gekennzeichnet, dass** bei senkrecht angeordneter Drehachse (5) des Streutellers (6) die Innenfläche (4a) des Mundstücks (4) am Austrittsende (4c) zur Horizontalen stärker geneigt ist als die Kegeloberfläche (11) des Streutellers (6).

23. Vorrichtung nach einem der Ansprüche 15 bis 22, **dadurch gekennzeichnet, dass** das Austrittsende (4c) des Mundstücks (4) von einem zentralen Bereich um die Drehachse (5) des Streutellers (6) weg weist.

24. Vorrichtung nach Anspruch 23, **dadurch gekennzeichnet, dass** das Austrittsende (4c) des Mundstücks (4) relativ zur Drehachse (5) des Streutellers (6) radial nach außen gerichtet ist.

25. Vorrichtung nach einem der Ansprüche 15 bis 24, **gekennzeichnet durch** einen Drehantrieb (A) für den Streuteller (6), der einen zur Drehachse (5) des Streutellers (6) versetzten Motor und ein mit der Drehachse (5) des Streutellers. (6) gekoppeltes Getriebe (13) umfasst.

26. Verwendung einer Vorrichtung nach einem der vorhergehenden Ansprüche zum Aussheuen von mit Sole angefeuchtetem Sheustoff (S).

## Claims

1. A winter service spreading apparatus, comprising
- a spreading disk (6) rotatable around a rotation axis (5),
- a sliding surface (7) inclined relative to the rotation axis (5) for spreading grit (S), which is configured as a chute or inclined down pipe and, when the rotation axis (5) is oriented vertically, has a lower end facing the spreading disk (6) and an upper end remote from the spreading disk (6),
- a spreading grit supply device (1, 2) at the upper end of the sliding surface (7) for supplying spreading grit (S) to the sliding surface (7), and
- a liquid supply tube (8) for supplying brine at the upper end of the sliding surface (7), wherein the liquid supply tube (8) is arranged such that, when the rotation axis (5) of the spreading disk (6) is oriented vertically, a liquid film can be produced on the inclined sliding surface (5),
**characterized in that** the rotation axis (5) of the spreading disk (6), the liquid supply tube (8) and the spreading grit supply device (2) are so mutually arranged that, when the rotation axis (5) of the spreading disk (6) is oriented vertically, a spreading grit flow supplied by force of gravity by the spreading grid supply device (2) hits the liquid film producible on the sliding surface (7) by means of the liquid supply tube (8).

2. The apparatus according to claim 1, **characterized in that** the sliding surface (7) has an angle of inclination relative to the rotation axis (5) of the spreading disk (6) of between 5° and 40°, preferably between 10° and 30°, and particularly preferably of approximately 20°.

3. The apparatus according to claim 1 or 2, **characterized in that** the sliding surface (7) has a length of between 300 mm and 1500 mm.

4. The apparatus according to any of the claims 1 to 3, **characterized in that** the liquid supply tube (8) ends in the immediate vicinity of the sliding surface (7).

5. The apparatus according to claim 4, **characterized in that** the liquid supply tube (8) is directed obliquely at the sliding surface (7) with one supply tube end (9), preferably at an angle to the sliding surface of 45° or less.

6. The apparatus according to claim 5, **characterized in that** the liquid supply tube (8) has a discharge cross-section at the supply tube end (9) which is oriented at least partially obliquely to the direction of the tube.

7. The apparatus according to claim 5 or 6, **characterized in that** the supply tube end (9) is oriented substantially parallel to the rotation axis (5) of the spreading disk (6).

8. The apparatus according to any of the claims 1 to 7, **characterized in that** the spreading grit supply apparatus (2) has a spreading grit discharge opening (2a) disposed opposite the sliding surface (7).

9. The apparatus according to any of the claims 1 to 8, **characterized by** a pump (P) in the liquid supply tube (8).

10. The apparatus according to any of the claims 1 to 9, **characterized in that** the spreading grit supply apparatus has a supply pipe- or chute arch (2) from which the spreading grit (S) can drop onto the sliding surface (7) by force of gravity.

11. The apparatus according to claim 10, **characterized in that** the supply arch (2) lies in a plane which is parallel to or with the rotation axis (5) of the spreading disk (6).

12. The apparatus according to claim 10 or 11, **characterized by** a spreading grit conveying device wherein the supply arch (2) ends below a supply channel (1) of the spreading grit conveying device.

13. The apparatus according to claim 12, **characterized in that,** when the rotation axis (5) of the spreading disk (6) is oriented vertically, spreading grit (S) conveyed by the spreading grit conveying device can drop from the supply channel (5) into the supply arch (2) by force of gravity.

14. The apparatus according to any of the claims 10 to 13, **characterized in that** the supply arch has a cross-section which is tapered in the direction of the sliding surface (7).

15. The apparatus according to any of the claims 1 to 14, comprising a mouth piece (4) at the lower end of the sliding surface (7) which is inclined differently from the sliding surface (7), preferably in a direction opposite to that of the rotation axis (5) of the spreading disk (6), and which is arranged such that, when the rotation axis (5) is oriented vertically, spreading grit sliding across the sliding surface (7) from the lower end of the sliding surface (7) hits an inside surface (4a) of the mouth piece (4) and is redirected from there in the different inclination direction to a discharge end (4c) of the mouth piece (4).

16. The apparatus according to claim 15, **characterized in that** the inside surface (4a) of the mouth piece (4) has a concavely curved cross section.

17. The apparatus according to claim 15 or 16, **characterized in that** the inside surface (4a) of the mouth piece (4) extends in arched fashion in a plane parallel to or with the rotation axis (5) of the spreading disk (6).

18. The apparatus according to any of the claims 15 to 17, **characterized in that** the intersection of a notional linear extension of the sliding surface (7) with the inside surface (4a) of the mouth piece (4) is disposed in a location which is spaced apart from the discharge end (4c) of the mouth piece (4) by at least 200 mm, preferably at least 230 mm.

19. The apparatus according to any of the claims 15 to 18, **characterized in that** the cross-section of the inside surface (4a) is tapered in at least a section of the mouth piece (4) in the direction of the discharge end (4c) of the mouth piece (4).

20. The apparatus according to any of the claims 15 to 19, **characterized in that** the inside surface (4a) of the mouth piece (4) has an inclination angle at the discharge end (4c) of between 20° - 60°, preferably 30° - 45°, particularly preferably approximately 35° - 40°, relative to the rotation axis (5) of the spreading disk (6).

21. The apparatus according to any of the claims 15 to 20, **characterized in that** the spreading disk (6) has a central cone and that the discharge end (4c) of the mouth piece (4) is arranged relative to the cone surface (11) such that, when the rotation axis (5) of the spreading disk (6) is oriented vertically, spreading grit (S) dropping from the discharge end (4c) by force of gravity hits the cone surface (11).

22. The apparatus according to claim 21, **characterized in that,** when the rotation axis (5) of the spreading disk (6) is oriented vertically, the inside surface (4a) of the mouth piece (4) is more strongly inclined toward the horizontal at the discharge end (4c) than the cone surface (11) of the spreading disk (6).

23. The apparatus according to any of the claims 15 to 22, **characterized in that** the discharge end (4c) of the mouth piece (4) points away from a central region around the rotation axis (5) of the spreading disk (6).

24. The apparatus according to claim 23, **characterized in that** the discharge end (4c) of the mouth piece (4) is oriented radially outwardly relative to the rotation axis (5) of the spreading disk (6).

25. The apparatus according to any of the claims 15 to 24, **characterized by** a rotary drive (A) for the spreading disk (6) comprising a motor which is offset from the rotation axis (5) of the spreading disk (6) and a gear (13) coupled to the rotation axis (5) of the spreading disk (6).

26. The use of an apparatus according to any of the preceding claims for the spreading of spreading grit (S) humidified with brine.

## Revendications

1. Dispositif d'épandage pour service hivernal, comprenant
- un disque d'épandage (6) à rotation autour d'un axe de rotation (5),
- une surface de glissement (7) pour matériau d'épandage (S) qui est inclinée relativement à l'axe de rotation (5) et qui est réalisée sous forme de glissière ou tube de descente incliné(e) et possède, quand l'axe de rotation (5) est disposé verticalement, une extrémité inférieure tournée vers le disque d'épandage (6) et une extrémité supérieure éloignée du disque d'épandage (6),
- un équipement d'apport en matériau d'épandage (1, 2) à l'extrémité supérieure de la surface de glissement (7) pour l'apport de matériau d'épandage (S) vers la surface de glissement (7), et
- une conduite de liquide (8) pour la conduite d'eau saline à l'extrémité supérieure de la surface de glissement (7), la conduite de liquide (8) étant agencée de telle façon que, par elle, quand l'axe de rotation (5) du disque d'épandage (6) est disposé verticalement, un film liquide peut être généré sur la surface de glissement (7) inclinée,
**caractérisé en ce que** l'axe de rotation (5) du disque d'épandage (6), la conduite de liquide (8) et l'équipement d'apport en matériau d'épandage (2) sont agencés de telle façon les uns par rapport aux autres que, quand l'axe de rotation (5) du disque d'épandage (6) est disposé verticalement, un flux de matériau d'épandage apporté, sous l'effet de la pesanteur, par l'équipement d'apport en matériau d'épandage (2), vient rencontrer le film liquide générable au moyen de la conduite de liquide (8) sur la surface de glissement (7).

2. Dispositif selon la revendication 1, **caractérisé en ce que** la surface de glissement (7) présente relativement à l'axe de rotation (5) du disque d'épandage (6) un angle d'inclinaison situé entre 5° et 40°, de préférence entre 10° et 30° et particulièrement de préférence d'environ 20°.

3. Dispositif selon la revendication 1 ou 2, **caractérisé en ce que** la surface de glissement (7) présente une longueur située entre 300 mm et 1500 mm.

4. Dispositif selon une des revendications de 1 à 3, **caractérisé en ce que** la conduite de liquide (8) aboutit juste à la surface de glissement (7).

5. Dispositif selon la revendication 4, **caractérisé en ce que** la conduite de liquide (8) a une extrémité de conduite (9) qui est dirigée obliquement à la surface de glissement (7), de préférence avec un angle de 45° ou moins par rapport à la surface de glissement.

6. Dispositif selon la revendication 5, **caractérisé en ce que** la conduite de liquide (8) présente, à l'extrémité de conduite (9), une section transversale de sortie orientée au moins partiellement obliquement au sens de conduction.

7. Dispositif selon la revendication 5 ou 6, **caractérisé en ce que** l'extrémité de conduite (9) est essentiellement parallèle à l'axe de rotation (5) du disque d'épandage (6).

8. Dispositif selon une des revendications de 1 à 7, **caractérisé en ce que** l'équipement d'apport en matériau d'épandage (2) possède une ouverture de déversement de matériau d'épandage (2a) opposée à la surface de glissement (7).

9. Dispositif selon une des revendications de 1 à 8, **caractérisé par** une pompe (P) dans la conduite de liquide (8).

10. Dispositif selon une des revendications de 1 à 9, **caractérisé en ce que** l'équipement d'apport en matériau d'épandage comporte un tube coudé d'amenée ou une glissière coudée d'amenée (2) depuis lequel/laquelle le matériau d'épandage (S) peut, sous l'effet de la pesanteur, tomber sur la surface de glissement (7).

11. Dispositif selon la revendication 10, **caractérisé en ce que** le coude d'amenée (2) se trouve dans un plan parallèle à ou avec l'axe de rotation (5) du disque d'épandage (6).

12. Dispositif selon la revendication 10 ou 11, **caractérisé par** un équipement de convoyage de matériau d'épandage, le coude d'amenée (2) aboutissant en-dessous d'un canal d'amenée (1) de l'équipement de convoyage de matériau d'épandage.

13. Dispositif selon la revendication 12, **caractérisé en ce que**, quand l'axe de rotation (5) du disque d'épandage (6) est disposé verticalement, du matériau d'épandage (S) convoyé par l'équipement de convoyage de matériau d'épandage peut, sous l'effet de la pesanteur, tomber depuis le canal d'amenée (1) dans le coude d'amenée (2).

14. Dispositif selon une des revendications de 10 à 13, **caractérisé en ce que** le coude d'amenée présente une section transversale se rétrécissant en direction de la surface de glissement (7).

15. Dispositif selon une des revendications de 1 à 14, comprenant un bec (4) situé à l'extrémité inférieure de la surface de glissement (7) et incliné autrement que la surface de glissement (7), de préférence dans une direction opposée à l'axe de rotation (5) du disque d'épandage (6), ledit bec étant agencé de telle façon que, quand l'axe de rotation (5) est disposé verticalement, du matériau d'épandage glissant sur la surface de glissement (7) vient, à l'issue de son passage sur l'extrémité inférieure de la surface de glissement (7), rencontrer la surface intérieure (4a) du bec (4), d'où il est guidé dans l'autre direction d'inclinaison, vers une extrémité de sortie (4c) du bec (4).

16. Dispositif selon la revendication 15, **caractérisé en ce que** la surface intérieure (4a) du bec (4) présente une section transversale à courbure concave.

17. Dispositif selon la revendication 15 ou 16, **caractérisé en ce que** la surface intérieure (4a) du bec (4) s'étend en forme d'arc dans un plan parallèle à ou avec l'axe de rotation (5) du disque d'épandage (6).

18. Dispositif selon une des revendications de 15 à 17, **caractérisé en ce que** l'intersection d'un prolongement linéaire imaginaire de la surface de glissement (7) avec la surface intérieure (4a) du bec (4) se trouve à un endroit qui est espacé d'au moins 200 mm, de préférence d'au moins 230 mm de l'extrémité de sortie (4c) du bec (4).

19. Dispositif selon une des revendications de 15 à 18, **caractérisé en ce que**, au moins dans un tronçon du bec (4), la section transversale de la surface intérieure (4a) se rétrécit coniquement vers l'extrémité de sortie (4c) du bec (4).

20. Dispositif selon une des revendications de 15 à 19, **caractérisé en ce que** la surface intérieure (4a) du bec (4) présente à l'extrémité de sortie (4c) un angle d'inclinaison situé entre 20° et 60°, de préférence entre 30° et 45° et particulièrement de préférence entre 35° et 40° relativement à l'axe de rotation (5) du disque d'épandage (6).

21. Dispositif selon une des revendications de 15 à 20, **caractérisé en ce que** le disque d'épandage (6) comporte un cône central et **en ce que** l'extrémité de sortie (4c) du bec (4) est agencée de telle façon relativement à la surface de cône (11) que, quand l'axe de rotation (5) du disque d'épandage (6) est disposé verticalement, du matériau d'épandage (S) tombant de l'extrémité de sortie (4c) sous l'effet de la pesanteur vient rencontrer la surface de cône (11).

22. Dispositif selon la revendication 21, **caractérisé en ce que**, quand l'axe de rotation (5) du disque d'épandage (6) est disposé verticalement, la surface intérieure (4a) du bec (4) à l'extrémité de sortie (4c) est davantage inclinée par rapport à l'horizontale que la surface de cône (11) du disque d'épandage (6).

23. Dispositif selon une des revendications de 15 à 22, **caractérisé en ce que** l'extrémité de sortie (4c) du bec (4) est tournée à l'opposé d'une zone centrale entourant l'axe de rotation (5) du disque d'épandage (6).

24. Dispositif selon la revendication 23, **caractérisé en ce que** l'extrémité de sortie (4c) du bec (4) est, relativement à l'axe de rotation (5) du disque d'épandage (6), dirigée radialement vers l'extérieur.

25. Dispositif selon une des revendications de 15 à 24, **caractérisé par** un entraînement en rotation (A) pour le disque d'épandage (6), qui comprend un moteur décalé par rapport à l'axe de rotation (5) du disque d'épandage (6) et une transmission (13) couplée à l'axe de rotation (5) du disque d'épandage (6).

26. Utilisation d'un dispositif selon une des revendications précédentes pour l'épandage de matériau d'épandage (S) humidifié avec de l'eau saline.
